# EUROPÄISCHE PATENTSCHRIFT

(11) **EP 3 452 240 B1**
(45) Veröffentlichungstag und Bekanntmachung des Hinweises auf die Patenterteilung: **15.04.2020**
(21) Anmeldenummer: 16723049.9
(22) Anmeldetag: 03.05.2016
(51) Int. Cl.: B22D 1/00, B22D 11/117, C21C 5/48, C21C 5/34, F27D 3/16

(54) **GASSPÜLVORRICHTUNG**
GAS FLUSHING DEVICE
DISPOSITIF DE RINÇAGE AU GAZ

(43) Veröffentlichungstag der Anmeldung: 13.03.2019
(73) Patentinhaber: Refractory Intellectual Property GmbH & Co. KG, 1100 Wien (AT)
(72) Erfinder: TOMÁS CASADO, Marcos, 8160 Weiz (AT); BROSZ, Bianca, 2521 Trumau (AT); FREILER, Michael, 2700 Wr. Neustadt (AT); KLIKOVICH, Michael, 2371 Hinterbrühl (AT); KULP, Roman, 1020 Wien (AT)
(74) Vertreter: Berkenbrink, Kai-Oliver
(86) Internationale Anmeldenummer: PCT/EP2016/059833
(87) Internationale Veröffentlichungsnummer: WO 2017/190767

(56) Entgegenhaltungen:
- CN-A- 101 602 104
- DE-A1- 3 716 920
- GB-A- 2 096 290

## Beschreibung

Die Erfindung betrifft eine Gasspülvorrichtung zum Einbau in ein metallurgisches Gefäß.

Gasspülvorrichtungen der gattungsgemäßen Art dienen zum Einblasen von Gasen oder Gas-/Feststoffgemischen in eine zu behandelnde Schmelze, insbesondere eine metallurgische Schmelze, die in einem sogenannten metallurgischen Gefäß behandelt wird. Das metallurgische Gefäß kann beispielsweise eine sogenannte Pfanne (englisch: ladle) oder insbesondere ein sogenanntes Zwischengefäß (englisch: tundish) sein.

Es sind Gasspülelemente mit sogenannter gerichteter Porosität (englisch: directed porosity) bekannt, bei denen das Gas entlang von Kanälen/Schlitzen geführt wird, sowie Gasspülelemente mit sogenannter ungerichteter Porosität (englisch: random porosity), bei denen das Gas durch ein unregelmäßiges offenes Porenvolumen strömt (ähnlich wie bei einem Schwamm).

Die Anordnung solcher Gasspülvorrichtungen (Gasspülelemente, Gasspülsteine) im oder am metallurgischen Gefäß kann auf unterschiedliche Art und Weise erfolgen, beispielsweise im Boden oder in der Wand des Gefäßes.

Die Erfindung betrifft vor allem eine Gasspülvorrichtung, die im Bodenbereich eines Tundish platziert wird. Der Tundish selbst weist Boden und Wände auf, die innenseitig jeweils eine feuerfeste Auskleidung/Beschichtung (englisch: refractory lining) haben.

Aus der US 5,054,749 A ist ein Tundish mit einem sogenannten Dauerfutter (englisch: permanent refractory lining) bekannt. Im Dauerfutter des Bodens ist eine Hohlkammer angeordnet, in die eine Gasleitung einmündet. Die Hohlkammer wird von einer gaspermeablen Platte nach oben zur Schmelze hin begrenzt. Das in die Hohlkammer geleitete Gas wird über die gaspermeable Platte in die Metallschmelze geleitet. Diese Anordnung hat mehrere Nachteile: Es besteht eine große Gefahr einer Metallschmelze-Infiltration durch die Platte in die Hohlkammer; die Platte kann leicht unter dem ferrostatischen Druck der Schmelze brechen.

Analog gilt dies für die Gasspülvorrichtung gemäß US 5,219,514 A.

Gemäß US 4,243,210 werden im Boden eines Tundish feuerfeste Gaspülelemente unterschiedlicher Gaspermeabilität eingebaut. Die Vorrichtung besteht aus mehreren Teilen, die im Verschleißfall alle gewechselt werden müssen.

DE 37 16 920 A1 offenbart eine Gasspülvorrichtung für eine Pfanne mit einem unteren Gasdurchbruchsicherungsblock mit einer Gasleitung, welche vom unteren zum oberen Ende verläuft; das obere Ende der Gasleitung ist mit einem Gewinde versehen, welches mit der Gewindemuffe des Gasspülkegels korrespondiert, wobei Gasspülkegel und Gasdurchbruchsicherungsblock gegeneinander anliegen; der Gasspülstein ist von einem Stahlmantel umgeben, welcher als Gasverteileinrichtung fungiert; der Gasdurchbruchsicherungsblock und der Gasspülstein bestehen aus feuerfestem Werkstoff.

Der Erfindung liegt die Aufgabe zugrunde, eine Gasspülvorrichtung der genannten Art anzubieten, die einen hohen Sicherheitsstandard aufweist und im Verschleißfall leicht gewechselt werden kann.

Zur Lösung dieser Aufgabe geht die Erfindung von folgenden Überlegungen aus:
In jedem Fall muss ein Behandlungsgas zum Wand- oder Bodenbereich des metallurgischen Gefäßes geführt werden. Dieser Teil kann analog zum Dauerfutter der feuerfesten Auskleidung des metallurgischen Gefäßes von einem Basisteil der Gasspülvorrichtung gebildet werden, der mit Ausnahme der Gasleitung gasdicht sein kann (da er nur der Gaszuführung dient und nicht der Gasverteilung). Dieser Basisteil besteht aus feuerfestem keramischem Material und weist eine hohe Verschleißbeständigkeit auf, so dass er selten oder gar nicht gewechselt werden muss.

Demgegenüber wird für die Verteilung des Gases in die Metallschmelze ein Funktionsteil bereitgestellt, das vorzugsweise leicht montiert und leicht erneuert werden kann, weil es ein Verschleißteil ist. Der Verschleiß ergibt sich aufgrund der Gasverteilung im Funktionsteil sowie durch metallurgische Angriffe, insbesondere Korrosion und Abrieb durch die Metallschmelze.

Dieser Funktionsteil ist zumindest partiell gasdurchlässig, das heißt, er weist gasdurchlässige Abschnitte auf. Das Gas, das über die Gasleitung im Basisteil einströmt, soll durch die gasdurchlässigen Abschnitte in die Metallschmelze geführt werden.

Die Erfindung sieht eine Strömungsverbindung (Gasverbindung) im Übergangsbereich vom Basisteil zum Funktionsteil vor, also eine Art Kupplung, wobei die Verbindung/Kupplung lösbar sein soll.

Die Kupplung umfasst mindestens zwei Abschnitte, nämlich einen ersten Abschnitt am gasauslassseitigen Ende der Gasleitung am Basisteil und einen zweiten Abschnitt, der am Funktionsteil angeordnet ist.

Auf diese Weise kann der Funktionsteil mit dem Basisteil verbunden werden, indem der Funktionsteil auf den Basisteil aufgesteckt (aufgeschoben, aufgeclipst) wird. Dabei schließen die Abschnitte der Kupplung strömungstechnisch aneinander an, und eine durchgehende Gasströmung von der Gasleitung im Basisteil über die Kupplung bis zu einer oder mehreren Gasaustrittsflächen am Funktionsteil wird möglich.

Mit anderen Worten: Die Gasspülvorrichtung ist mindestens zweiteilig. Der Basisteil übernimmt die Aufgabe der Gaszufuhr zum Funktionsteil. Der Basisteil kann im metallurgischen Gefäß bleiben. Der Basisteil kann so platziert werden, dass er nicht in Kontakt mit der Metallschmelze kommt. Auch die Gasleitung im Basisteil, über die das Gas zugeführt wird, kann permanent im metallurgischen Gefäß verbleiben und muss nicht ausgetauscht werden (oder zumindest sehr viel seltener als der Funktionsteil).

Der Basisteil kann deshalb im Boden des metallurgischen Gefäßes angeordnet werden, so dass seine Oberfläche mehr oder weniger bündig mit dem feuerfesten Boden des metallurgischen Gefäßes fluchtet. Das Basisteil kann den Boden des Gefäßes aber auch überragen. Der Funktionsteil wird dann auf den Basisteil gesetzt (Ausführungsformen dazu werden nachstehend beschrieben), und zwar so, dass die Kupplungsabschnitte von Basisteil und Funktionsteil eine strömungstechnische Verbindung für das Gas vom Basisteil in den Funktionsteil erlauben.

Die Geometrie von Basisteil und Funktionsteil ist vorzugsweise so, dass sich beide Teile der Gasspülvorrichtung formschlüssig ergänzen.

Die Positionierung des Funktionsteils am Basisteil erfolgt bereits über die Kupplung. Um ein Lösen des Funktionsteils gegenüber dem Basisteil zu vermeiden ist es zweckmäßig, Funktionsteil und Basisteil zusätzlich mechanisch zu sichern. Wenn sich der Funktionsteil zwischen gegenüberliegenden Wänden des metallurgischen Gefäßes erstreckt kann dies dadurch erfolgen, indem die feuerfesten Wände des metallurgischen Gefäßes die beiden Endabschnitte des Funktionsteils überdecken. Alternativ kann eine Fixierung über zusätzliche (diskrete) feuerfeste Bauteile (zum Beispiel: Keile) erfolgen.

Im Gegensatz zu den bekannten Gasspülvorrichtungen gemäß Stand der Technik, die alle statisch sind, kann erfindungsgemäß ein Verschleißteil (der Funktionsteil) regelmäßig erneuert werden, während der Basisteil über einen sehr viel längeren Zyklus benutzt werden kann und deshalb fest im metallurgischen Gefäß eingebaut wird. Dies gilt analog für die im Basisteil verlaufende Gasleitung.

In ihrer allgemeinsten Ausführungsform betrifft die Erfindung eine Gasspülvorrichtung zum Einbau in ein metallurgisches Gefäß, mit folgenden Merkmalen in einer Einbauposition im Boden des metallurgischen Gefäßes:
- einem unteren, weitgehend gasdichten Basisteil,
- im Basisteil verläuft eine Gasleitung von einem ersten Ende im Bereich einer ersten Außenfläche des Basisteils zu einem zweiten Ende im Bereich einer zweiten Außenfläche des Basisteils,
- das zweite Ende der Gasleitung ist als erster Abschnitt einer Kupplung ausgebildet,
- ein zweiter Abschnitt einer Kupplung befindet sich im Bereich einer äußeren Anschlussfläche eines Funktionsteils, mit der das Funktionsteil gegen das Basisteil anliegt,
- im Funktionsteil verläuft eine Gasverteileinrichtung vom zweiten Abschnitt der Kupplung durch den Funktionsteil bis zu mindestens einer als Gasaustrittsfläche gestalteten freien Oberfläche des Funktionsteils,
- Basisteil und Funktionsteil bestehen jeweils aus feuerfestem keramischem Werkstoff (gleicher oder unterschiedlicher Art);
- und den weiteren Merkmalen nach Anspruch 1.

Die Gasleitung kann entweder eine diskrete Rohrleitung sein, die im feuerfesten Werkstoff des Basisteils verläuft; die Gasleitung kann alternativ aber auch in-situ im Feuerfestmaterial des Basisteils ausgebildet sein.

Das erste Ende der Gasleitung wird an eine Gaszufuhr angeschlossen, das zweite Ende an die Kupplung. Die Kupplung umfasst mindestens zwei Abschnitte, kann aber auch mehrteilig sein. In jedem Fall ist ein Abschnitt der Kupplung Bestandteil des Basisteils und ein Abschnitt der Kupplung Bestandteil des Funktionsteils.

Die Kupplung hat mehrere Funktionen: Sie dient in erster Linie dazu, eine strömungstechnische Verbindung für das Gas vom Basisteil in den Funktionsteil zu schaffen. Sie dient aber auch als Justiervorrichtung beim Verbinden von Funktionsteil und Basisteil. Zu diesem Zweck kann ein Kupplungsteil über das zugehörige Bauteil (Basisteil, Funktionsteil) vorragen (englisch: protrude), während der korrespondierende Kupplungsabschnitt von einer Vertiefung in einer Oberfläche des anderen Bauteils (Funktionsteil, Basisteil) gebildet wird. Dies führt im Ergebnis zu einer Art "Nut-/Feder-Verbindung" (englisch: tongue and groove connection) zwischen Basisteil und Funktionsteil mit einem männlichen Abschnitt (englisch: male part) und einem weiblichen Abschnitt (englisch: female part). Eine formschlüssige Verbindung (englisch: form-fit joint) ermöglicht es, Gasdiffusionen zu vermeiden und das Gas entlang des gewünschten Weges zu führen.

Der erste Abschnitt der Kupplung steht beispielsweise über die zweite Außenfläche des Basisteils vor und der zweite Abschnitt der Kupplung wird von einer korrespondierenden Vertiefung in der Anschlussfläche des Funktionsteils gebildet.

Dabei kann die zweite Außenfläche des Basisteils eine obere Fläche des Basisteils und die äußere Anschlussfläche des Funktionsteils eine untere Fläche des Funktionsteils sein. In der Funktionsposition der Vorrichtung verlaufen beide Flächen vorzugsweise horizontal. In diesem Fall kann der Funktionsteil von oben auf den Basisteil aufgesetzt (aufgesteckt) werden.

Wie bereits vorstehend offenbart ist es vorteilhaft, wenn die zweite Außenfläche des Basisteils und die äußere Anschlussfläche des Funktionsteils sich in der Einbauposition formschlüssig ergänzen.

Im einfachsten Fall ergibt sich ein Formschluss bereits dann, wenn die zweite Außenfläche des Basisteils und die äußere Anschlussfläche des Funktionsteils jeweils planar sind (mit Ausnahme der Stellen, an denen die Kupplungsabschnitte verlaufen).

Basisteil und Funktionsteil können so gestaltet sein, dass ein vertikaler Querschnitt eine der folgenden Geometrien zeigt: Rechteck, Quadrat, Trapez, Dreieck, Polygon, Teilkreis, U-Form, L-Form. Andere Geometrien von Basisteil und Funktionsteil, die sich formschlüssig ergänzen, sind ebenso möglich.

Entsprechend ergeben sich, dreidimensional betrachtet, beispielsweise folgende Geometrien für den Basisteil und/oder den Funktionsteil: Quader, Vier-Kant-Balken, Halbzylinder, L-Profil, U-Profil etc.

Wesentlich für die Gasverteilung im metallurgischen Gefäß ist die Gasverteileinrichtung im Funktionsteil. Ziel ist es, das Gas von der Kupplung zu einem oder mehreren Oberflächen (Abschnitten) des Funktionsteils zu leiten, bevor es in die Metallschmelze strömt.

Zu diesem Zweck führt zunächst ein Gaskanal von der Kupplung zu einer Gasverteilkammer innerhalb des Funktionsteils. Von dieser Gasverteilkammer verlaufen gasdurchlässige Zonen des Funktionsteils zu den Oberflächenabschnitten des Funktionsteils, über die das Gas aus dem Funktionsteil in die Metallschmelze strömt. Diese Zonen können mit ungerichteter Porosität und/oder gerichteter Porosität ausgebildet sein.

Bei einer Anordnung der Gasspülvorrichtung im Boden des metallurgischen Gefäßes (tundish) folgt daraus, dass die gasdurchlässigen Zonen des Funktionsteils insbesondere "oberhalb der Gasverteilkammer" verlaufen, wenngleich auch seitlich neben der Gasverteilkammer angeordnete gasdurchlässige Zonen möglich sind.

Umgekehrt ist es zweckmäßig, einen "unteren Bereich des Funktionsteils", gasdicht auszubilden, also insbesondere einen Bereich des Funktionsteils benachbart zum Basisteil und/oder horizontal seitlich neben der Kupplung, damit das Gas gezielt in Richtung der gasdurchlässigen Zonen geführt werden kann. Die gasdurchlässige(n) Zone(n) im Funktionsteil kann/können in-situ oder als diskrete (separate) Einsätze (englisch: inserts) gebildet werden.

Es genügt, wenn der Funktionsteil neben der Gasverteilkammer eine Zone hat, die ganz oder teilweise eine ungerichtete und/oder gerichtete offene Porosität aufweist. Es ist auch möglich, mehrere Zonen anzuordnen, die strömungstechnisch verbunden oder unabhängig voneinander sind.

Aus Vorstehendem ergibt sich, dass die Gasverteilkammer in ihrer Größe und Bauform angepasst wird, um eine möglichst vorteilhafte Kontaktfläche zu den gasdurchlässigen Zonen des Funktionsteils zu schaffen.

Nach einer Ausführungsform verläuft die Gasleitung im Basisteil von einem ersten Ende im Bereich einer vertikalen seitlichen Außenfläche des Basisteils weitestgehend horizontal durch den Basisteil und dann aufsteigend zum ersten Abschnitt der Kupplung. Dabei kann die Gasleitung im Basisteil einen spiralförmig verlaufenden Abschnitt aufweisen, der eine Art Durchbruchsicherung für etwaig eindringende Metallschmelze bildet, die im Bereich des spiralförmigen Abschnitts schneller erstarren kann (einfriert).

Die Kupplung kann an jeder beliebigen Stelle des Basisteils beziehungsweise Funktionsteils angeordnet werden. Durch eine außermittige (exzentrische) Anordnung ergibt sich eine zusätzliche Sicherheitsfunktion, um einen fehlerhaften Zusammenbau von Basisteil und Funktionsteil unmöglich zu machen. Der Funktionsteil kann gegenüber dem Basisteil drehbar sein, wobei die Kupplung als Drehgelenk funktioniert.

Außerdem ergibt sich die Möglichkeit, die Kupplungsabschnitte zunächst zu verbinden und danach den (beweglichen) Funktionsteil gegenüber dem (fest eingebauten) Basisteil zu verschwenken. Die Drehebene verläuft dabei senkrecht zur Strömungsrichtung des Gases durch die Kupplung. Dadurch wird die zusätzliche Möglichkeit geschaffen, die Geometrie des Basisteils und des Funktionsteils so anzupassen, dass korrespondierende Vor- und Rücksprünge am Basisteil und Funktionsteil in eine gegenseitige Rastposition gebracht werden, die ein unbeabsichtigtes Lösen des Funktionsteils vom Basisteil erschwert. Dies gilt insbesondere für die bereits oben genannten U- oder L-Formen von Basisteil und Funktionsteil, die auch in der nachfolgenden Figurenbeschreibung erläutert werden.

Die Kupplung muss keine absolute Gasdichtigkeit sicherstellen. Dennoch ist eine gasdichte Verbindung, beispielsweise mit Hilfe von Dichtungen, sinnvoll, um das Gas gezielt zu den porösen (gasdurchlässigen) Zonen des Funktionsteils zu führen.

Die Kupplungsabschnitte können diskrete Bauteile sein, die am Basisteil und Funktionsteil befestigt werden; die Kupplungsabschnitte können auch in-situ am bzw. im feuerfesten Material des Basisteils und Funktionsteils ausgeformt sein.

Für die Auswahl des Feuerfestmaterials ergeben sich keine Einschränkungen. Dieses kann je nach Anwendungsfall ausgewählt werden.

Weitere Merkmale der Erfindung ergeben sich aus den Merkmalen der Unteransprüche sowie den sonstigen Anmeldungsunterlagen.

Die Erfindung wird nachstehend anhand verschiedener Ausführungsbeispiele näher erläutert.

Dabei zeigen - jeweils in schematisierter Darstellung -
- Figur 1:: Einen vertikalen Längsschnitt durch ein Basisteil
- Figur 2:: Einen vertikalen Längsschnitt durch ein Funktionsteil, welches mit dem Basisteil gemäß Figur 1 verbunden werden kann
- Figur 3:: Eine Gasspülvorrichtung aus Basisteil und Funktionsteil gemäß Figuren 1, 2 beim Zusammenbau in perspektivischer Ansicht
- Figur 4:: Die Gasspülvorrichtung gemäß Fig. 3 in einer Einbau-/Funktionsposition in einem Tundish
- Figur 5:: Eine Darstellung gemäß Figur 3 für eine weitere Ausführungsform einer Gasspülvorrichtung.

In den Figuren sind gleiche oder gleichwirkende Bauteile mit gleichen Bezugsziffern dargestellt.

Figur 1 zeigt einen Basisteil 10 aus feuerfestem keramischen Material in Form eines 4-Kant-Balkens (Figur 3) also in Form eines langgestreckten Quaders mit sechs, rechtwinklig zueinander verlaufenden Außenflächen, von den in Figur 1 eine erste Außenfläche 101 (kleine Seitenfläche links) und eine obere (große) Stirnfläche 10o bezeichnet sind.

Eine Gasleitung 12 aus Metall verläuft von einem ersten Ende im Bereich der Seitenfläche 101 etwa horizontal in den Basisteil 10 hinein, und weist anschließend einen spiralförmig verlaufenden Abschnitt 12s auf, der in ein unteres Ende 14u eines ersten Kupplungsabschnitts 14 mündet, der als diskretes metallisches Bauteil in einer korrespondierenden Vertiefung im Basisteil 10 befestigt ist. Das obere Ende 14o überragt die obere Stirnfläche 10o des Basisteils 10, wobei der vorstehende Teil 14o der Kupplungsabschnitts 14 zylinderförmig ist und mittig einen Gasauslassstutzen 14s aufweist, der frei nach oben vorsteht.

Figur 2 zeigt einen zugehörigen Funktionsteil 20, wiederum in Form eines lang gestreckten Quaders (Figur 3), wobei der Funktionsteil 20 in Längsrichtung (Horizontalrichtung) länger (Länge L) ist als der Basisteil 10 (Länge 1).

Der Funktionsteil 20 weist eine untere Anschlussfläche 20u auf, in der mittig (in Längsrichtung L) eine kreisrunde Vertiefung 26v ausgebildet ist, die von einem tassenförmigen Melallteil gebildet wird.

Die Vertiefung 26v hat nach oben eine Erweiterung 26e, jedoch mit geringerem Durchmesser. Die Erweiterung 26e besteht aus einer Metallhülse, Vertiefung 26v und Erweiterung 26e bilden einen zweiten Kupplungsabschnitt 26. Sie können alternativ auch in-situ im Feuerfestmaterial des Funktionsteils 20 ausgebildet werden.

Erweiterung 26e und Vertiefung 26v sind dimensionsmäßig so ausgelegt, dass der erste Kupplungsabschnitt 14 (oberer Abschnitt 14o, Stutzen 14s) des Basisteils bündig (gasdicht) in den zweiten Kupplungsteil 26 (Vertiefung 26v, Erweiterung 26e) am Funktionsteil 20 passen, wenn der Funktionsteil 20 mit seiner Unterseite 20u auf der Oberseite 10o des Basisteils 10 aufgelegt wird (Fig. 3).

Zur Verbesserung der Gasdichtigkeit kann zwischen Stutzen 14s und Innenwand der Erweiterung 20e eine Dichtung, beispielsweise eine feuerfeste Graphitdichtung, eingesetzt werden.

Von der Erweiterung 26e erstreckt sich eine Bohrung 22 vertikal nach oben bis zu einer horizontal im Funktionsteil 20 verlaufenden Gasverteilkammer 24.

Das Feuerfestmaterial unterhalb der Gasverteilkammer und seitlich neben der Gasverteilkammer 24 ist weitestgehend gasdicht. Die oberhalb der Gasverteilkammer 24 verlaufende Zone 22z des Feuerfestmaterials ist gasdurchlässig und mit ungerichteter (offener) Porosität ausgebildet. Die obere freie Stirnfläche 200 des Funktionsteils ist die Fläche, die in der Funktionsstellung der Vorrichtung gegen eine Metallschmelze anliegt. Über die Fläche 20o wird das Gas in die Schmelze abgegeben.

Der Zusammenbau von Basisteil 10 und Funktionsteil 20 erfolgt, wie in Figur 3 dargestellt, indem der Funktionsteil 20 auf den Basisteil aufgesetzt wird. Der Basisteil kann bereits vorher fest im metallurgischen Gefäß verankert worden sein (Fig. 4). Der Funktionsteil 20 wird so auf den Basisteil 10 aufgesetzt, dass die Vertiefung 26v und die Erweiterung 26e (die den zweiten Abschnitt 26 der Kupplung bilden) auf den oberen Abschnitt 14o und den Stutzen 14s (die den ersten Abschnitt 14 der Kupplung bilden) formschlüssig aufgesetzt werden.

Durch die Anordnung der Kupplungsabschnitte kann der Funktionsteil 20 anschließend um eine Achse A-A, die mittig und vertikal durch die Kupplungsabschnitte verläuft, durch horizontales Drehen des Funktionsteils 20 in die Funktionsposition gebracht werden, bei der der Funktionsteil 20 fluchtend zum Basisteil 10 ausgerichtet ist (Fig. 4).

Der Basisteil 10 wird im Boden B des metallurgischen Gefäßes (Tundish T in Fig. 4) eingebaut und die Gasleitung 12 an eine Gasversorgung angeschlossen. Der Funktionsteils 20 wird danach - wie vorher beschrieben - aufgesetzt.

Die Fixierung des Funktionsteils 20 im metallurgischen Gefäß erfolgt, wie in Fig. 4 dargestellt, dadurch, dass eine wandseitige feuerfeste Verkleidung W des metallurgischen Gefäßes (T) so aufgebracht wird, dass sie Endabschnitte 20l, 20r des Funktionsteils 20 überdeckt. Damit wird ein Lösen des Funktionsteils 20 im Betrieb gegenüber dem Basisteil 10 vermieden, sobald Gas über die Gasleitung 12, durch die Kupplung (14, 26) und die Gasverteilkammer 24 sowie die poröse Zone 22z und die Oberfläche 20o in eine zugehörige Metallschmelze abgegeben wird.

Die Ausführungsform nach Figur 5 unterscheidet sich von der Ausführungsform nach Figuren 1 bis 4 nur durch die konkrete geometrische Form von Basisteil und Funktionsteil 20.

Basisteil 10 und Funktionsteil 20 sind wieder stabförmig.

Am Basisteil 10 ist an einem Endabschnitt (in Längsrichtung des Basisteils) ein L-förmiger Teil weggeschnitten, so dass sich in einer Seitenansicht eine U-Form des Basisteils 10 ergibt, wobei ein U-Schenkel 10k kürzer und schmaler ist als der andere U-Schenkel 10b, mit einem Verbindungsabschnitt 10v dazwischen. Der Endabschnitt endet mit Abstand zur Mitte (M) des Basisteils.

Der anderen Endabschnitt (in der Figur rechts) ist analog geformt, jedoch spiegelbildlich zu einer Ebene, die vertikal durch den Basisteil bei B/2 verläuft, wobei B die Breite des Basisteils 10 ist.

Zwischen den beiden U-förmigen Endabschnitten ist ein zylindrischer Raum R gebildet, in den ein zylindrischer Zapfen Z hineinragt, der Bestandteil des Funktionsteils 20 und zwischen Endabschnitten des Funktionsteils 20 ausgebildet ist.

Die Endabschnitte des Funktionsteils 20 sind jeweils korrespondierend zu den Endabschnitten des Basisteils 10 gestaltet, so dass sich ein Formschluss ergibt, wenn der Funktionsteil 20 zunächst mit seinem Kupplungsteil (nicht dargestellt) auf den Kupplungsteil (nicht dargestellt) des Basisteils 10 aufgesetzt wird und anschließend der Funktionsteil gegen den Uhrzeigersinn (Pfeil) horizontal gedreht wird. Die Kupplungsteile sind wie beim ersten Ausführungsbeispiel gestaltet. Die fertige Montageposition entspricht der gemäß dem ersten Ausführungsbeispiel.

Durch die Hinterschnitte H, die durch den kürzeren Schenkel 10k, den Verbindungssteg 10v und den breiteren Schenkel 10b gebildet werden, wird eine mechanisches Fixierung des Funktionsteils 20 am Basisteil 10 erreicht, wenn die entsprechenden Schenkel des Funktionsteils in die korrespondierenden Hinterschnitte H des Basisteils eingeführt sind.

## Patentansprüche

1. Gasspülvorrichtung zum Einbau in ein metallurgisches Gefäß, mit folgenden Merkmalen in ihrer Einbauposition:
a) einem unteren, gasdichten Basisteil (10),
b) im Basisteil (10) verläuft eine Gasleitung (12) von einem ersten Ende im Bereich einer ersten Außenfläche (101) des Basisteils (10) zu einem zweiten Ende im Bereich einer zweiten Außenfläche (10o) des Basisteils (10),
c) das zweite Ende des Gasleitung (12) ist als erster Abschnitt (14) einer Kupplung ausgebildet,
d) ein zweiter Abschnitt (26) der Kupplung befindet sich im Bereich einer äußeren Anschlussfläche (20u) eines Funktionsteils (20), mit der das Funktionsteil (20) gegen das Basisteil (10) anliegt;
e) im Funktionsteil (20) verläuft eine Gasverteileinrichtung vom zweiten Abschnitt (26) der Kupplung durch den Funktionsteil (20) bis zu mindestens einer als Gasaustrittsfläche gestalteten freien Oberfläche (20o) des Funktionsteils (20), **bei der**
**f) ein Gaskanal von der Kupplung zu einer Gasverteilkammer (24) innerhalb des Funktionsteils (20) führt und von dieser Gasverteilkammer (24) gasdurchlässige Zonen des Funktionsteils zu der freien Oberfläche (20o) des Funktionsteils (20) führen, über die das Gas aus dem Funktionsteil (20) in eine Metallschmelze strömt,**
g) Basisteil (10) und Funktionsteil (20) bestehen jeweils aus einem feuerfesten, keramischen Werkstoff.

2. Gasspülvorrichtung nach Anspruch 1, deren erster und zweiter Abschnitt (14, 26) der Kupplung als korrespondierende Abschnitte formschlüssig ausgeführt sind.

3. Gasspülvorrichtung nach Anspruch 1, bei der der erste Abschnitt (14) der Kupplung über die zweite Außenfläche (10ο) des Basisteils (10) vorsteht und der zweite Abschnitt (26) der Kupplung durch eine korrespondierende Vertiefung (26v) in der Anschlussfläche (20u) des Funktionsteils (20) gebildet wird.

4. Gasspülvorrichtung nach Anspruch 1, bei der die zweite Außenfläche (10o) des Basisteils (10) eine obere Fläche des Basisteils (10) und die äußere Anschlussfläche (20u) des Funktionsteils (20) eine untere Fläche des Funktionsteils (20) ist.

5. Gasspülvorrichtung nach Anspruch 1, bei der die zweite Außenfläche (10ο) des Basisteils (10) und die äußere Anschlussfläche (20u) des Funktionsteils (20) formschlüssig zueinander verlaufen.

6. Gasspülvorrichtung nach Anspruch 1, bei der die zweite Außenfläche (10ο) des Basisteils (10) und die äußere Anschlussfläche (20u) des Funktionsteils (20) planare Flächen sind.

7. Gasspülvorrichtung nach Anspruch 1, bei der der Basisteil (10) und der Funktionsteil (20) in einem vertikalen Querschnitt eine der folgenden Geometrien aufweisen: Rechteck, Quadrat, Trapez, Dreieck, Polygon, Teilkreis, U-Form, L-Form.

8. Gasspülvorrichtung nach Anspruch 1, bei der der Funktionsteil (20) benachbart der Gasaustrittsfläche (20o) eine Zone (22z) hat, die ganz oder teilweise eine ungerichtete offene Porosität aufweist.

9. Gasspülvorrichtung nach Anspruch 1, bei der der Funktionsteil (20) benachbart der Gasaustrittsfläche (20o) eine Zone (22z) hat, die ganz oder teilweise eine gerichtete offene Porosität aufweist.

10. Gasspülvorrichtung nach Anspruch 1, bei der die Gasleitung (12) im Basisteil (10) von einem ersten Ende im Bereich einer vertikalen seitlichen Außenfläche (10r) des Basisteils (10) weitgehend horizontal durch den Basisteil (10) und dann aufsteigend zum ersten Abschnitt (14) der Kupplung verläuft.

11. Gasspülvorrichtung nach Anspruch 1, bei der die Gasleitung (12) im Basisteil einen spiralförmig verlaufenden Abschnitt aufweist.

12. Gasspülvorrichtung nach Anspruch 1, bei der die Abschnitte (14, 26) der Kupplung in Richtung einer Längsachse (L) der Vorrichtung mittig angeordnet sind.

13. Gasspülvorrichtung nach Anspruch 1, bei der die Abschnitte (14, 26) der Kupplung gasdicht miteinander verbindbar sind.

14. Gasspülvorrichtung nach Anspruch 1, bei der die Abschnitte (14, 26) der Kupplung von diskreten Bauteilen (14o, 14s; 26v, 26e) gebildet werden, die am Basisteil (10) und am Funktionsteil (20) befestigt sind.

15. Gasspülvorrichtung nach Anspruch 1, bei der der Funktionsteil (20) gegenüber dem Basisteil (10) drehbar ist, wobei die Kupplung die Funktion eines Drehgelenks hat.

## Claims

1. A gas purging device for installation in a metallurgical vessel, comprising the following features in its installed position:
a) a lower, gas-tight base part (10),
b) a gas line (12) runs in the base part (10) from a first end in the region of a first outer face (101) of the base part (10) to a second end in the region of a second outer face (10o) of the base part (10),
c) the second end of the gas line (12) is formed as a first portion (14) of a coupling,
d) a second portion (26) of the coupling is located in the region of an outer connection face (20u) of a functional part (20), by means of which the functional part (20) rests against the base part (10),
e) a gas distribution device runs in the functional part (20) from the second portion (26) of the coupling, through the functional part (20), to at least one free surface (20o) of the functional part (20) formed as a gas outlet face, wherein
f) a gas channel leads from the coupling to a gas distribution chamber (24) within the functional part (20) and from said gas distribution chamber (24) gas-permeable zones of the functional part lead to said free surface (20o) of the functional part (20), via which the gas flows from the functional part (20) into a metal melt,
g) the base part (10) and functional part (20) are each made of refractory ceramic materials.

2. The gas purging device according to claim 1, the first and second portions (14, 26) of the coupling of which are formed as corresponding portions in a form-fitting manner.

3. The gas purging device according to claim 1, in which the first portion (14) of the coupling protrudes beyond the second outer face (10ο) of the base part (10) and the second portion (26) of the coupling is formed by a corresponding indentation (26v) in the connection face (20u) of the functional part (20).

4. The gas purging device according to claim 1, in which the second outer face (10o) of the base part (10) is an upper face of the base part (10) and the outer connection face (20u) of the functional part (20) is a lower face of the functional part (20).

5. The gas purging device according to claim 1, in which the second outer face (10ο) of the base part (10) and the outer connection face (20u) of the functional part (20) run relative one another in a form-fitting manner.

6. The gas purging device according to claim 1, in which the second outer face (10ο) of the base part (10) and the outer connection face (20u) of the functional part (20) are planar faces.

7. The gas purging device according to claim 1, in which the base part (10) and the functional part (20) in a vertical cross-section have one of the following geometries: rectangle, square, trapezium, triangle, polygon, segment of a circle, U-shape, L-shape.

8. The gas purging device according to claim 1, in which the functional part (20) adjacently to the gas outlet face (20o) has a zone (22z) that wholly or partially has a non-directed open porosity.

9. The gas purging device according to claim 1, in which the functional part (20) adjacently to the gas outlet face (20o) has a zone (22z) that wholly or partially has a directed open porosity.

10. The gas purging device according to claim 1, in which the gas line (12) runs largely horizontally in the base part (10) from a first end in the region of a vertical lateral outer face (10r) of the base part (10), through the base part (10), and then in a manner rising to the first portion (14) of the coupling.

11. The gas purging device according to claim 1, in which the gas line (12) has a spiralled portion in the base part.

12. The gas purging device according to claim 1, in which the portions (14, 26) of the coupling are arranged centrally in the direction of a longitudinal axis (L) of the device.

13. The gas purging device according to claim 1, in which the portions (14, 26) of the coupling can be connected to one another in a gas-tight manner.

14. The gas purging device according to claim 1, in which the portions (14, 26) of the coupling are formed by separate components (14o, 14s; 26v, 26e) which are fastened to the base part (10) and to the functional part (20).

15. The gas purging device according to claim 1, in which the functional part (20) is rotatable relative to the base part (10), wherein the coupling has the function of a swivel joint.

## Revendications

1. Dispositif de rinçage au gaz pour l'installation dans un récipient métallurgique, avec les caractéristiques suivantes dans sa position d'installation :
a) une partie de base inférieure étanche aux gaz (10),
b) une conduite de gaz (12) qui s'étend dans la partie de base (10) depuis une première extrémité dans la zone d'une première surface extérieure (101) de la partie de base (10) jusqu'à une deuxième extrémité dans la zone d'une deuxième surface extérieure (10o) de la partie de base (10),
c) la deuxième extrémité de la conduite de gaz (12) est réalisée en tant que première partie (14) d'un accouplement,
d) une deuxième partie (26) de l'accouplement se trouve dans la zone d'une surface de raccordement extérieure (20u) d'une partie fonctionnelle (20), avec laquelle la partie fonctionnelle (20) repose contre la partie de base (10) ;
e) dans la partie fonctionnelle (20) s'étend un dispositif de distribution de gaz depuis la deuxième partie (26) de l'accouplement à travers la partie fonctionnelle (20) jusqu'à au moins une surface libre (20o), réalisée en tant que surface de sortie de gaz, de la partie fonctionnelle (20), dans lequel
f) un canal de gaz va de l'accouplement jusqu'à une chambre de distribution de gaz (24) à l'intérieur de la partie fonctionnelle (20), et à partir de cette chambre de distribution de gaz (24), des zones perméables aux gaz de la partie fonctionnelle vont jusqu'à la surface libre (20o) de la partie fonctionnelle (20), via lesquelles le gaz s'écoule hors de la partie fonctionnelle (20) jusque dans un métal en fusion,
g) la partie de base (10) et la partie fonctionnelle (20) se composent respectivement d'un matériau céramique réfractaire.

2. Dispositif de rinçage au gaz selon la revendication 1, dont les première et deuxième parties (14, 26) de l'accouplement sont réalisés par conjugaison de formes en tant que parties qui correspondent.

3. Dispositif de rinçage au gaz selon la revendication 1, dans lequel la première partie (14) de l'accouplement dépasse de la deuxième surface extérieure (10o) de la partie de base (10), et la deuxième partie (26) de l'accouplement est formée par un creux (26v) correspondant dans la surface de raccordement (20u) de la partie fonctionnelle (20).

4. Dispositif de rinçage au gaz selon la revendication 1, dans lequel la deuxième surface extérieure (10o) de la partie de base (10) est une surface supérieure de la partie de base (10) et la surface de raccordement extérieure (20u) de la partie fonctionnelle (20) est une surface inférieure de la partie fonctionnelle (20).

5. Dispositif de rinçage au gaz selon la revendication 1, dans lequel la deuxième surface extérieure (10o) de la partie de base (10) et la surface de raccordement extérieure (20u) de la partie fonctionnelle (20) s'étendent par conjugaison de formes entre elles.

6. Dispositif de rinçage au gaz selon la revendication 1, dans lequel la deuxième surface extérieure (10o) de la partie de base (10) et la surface de raccordement extérieure (20u) de la partie fonctionnelle (20) sont des surfaces planes.

7. Dispositif de rinçage au gaz selon la revendication 1, dans lequel la partie de base (10) et la partie fonctionnelle (20) présentent, en section transversale verticale, l'une des géométries suivantes : un rectangle, un carré, un trapèze, un triangle, un polygone, un cercle primitif, une forme en U, une forme en L.

8. Dispositif de rinçage au gaz selon la revendication 1, dans lequel la partie fonctionnelle (20) a une zone (22z) au voisinage de la surface de sortie de gaz (20o), laquelle présente entièrement ou partiellement une porosité ouverte non orientée.

9. Dispositif de rinçage au gaz selon la revendication 1, dans lequel la partie fonctionnelle (20) a une zone (22z) au voisinage de la surface de sortie de gaz (20o), laquelle présente entièrement ou partiellement une porosité ouverte orientée.

10. Dispositif de rinçage au gaz selon la revendication 1, dans lequel la conduite de gaz (12) dans la partie de base (10) s'étend à partir d'une première extrémité dans la zone d'une surface extérieure latérale verticale (10r) de la partie de base (10) sensiblement horizontalement à travers la partie de base (10) et ensuite en montant jusqu'à la première partie (14) de l'accouplement.

11. Dispositif de rinçage au gaz selon la revendication 1, dans lequel la conduite de gaz (12) dans la partie de base présente une partie s'étendant en forme de spirale.

12. Dispositif de rinçage au gaz selon la revendication 1, dans lequel les parties (14, 26) de l'accouplement sont disposées de manière centrale en direction d'un axe longitudinal (L) du dispositif.

13. Dispositif de rinçage au gaz selon la revendication 1, dans lequel les parties (14, 26) de l'accouplement peuvent être reliées ensemble de manière étanche aux gaz.

14. Dispositif de rinçage au gaz selon la revendication 1, dans lequel les parties (14, 26) de l'accouplement sont formées par des éléments constitutifs discrets (14o, 14s ; 26v, 26e) fixés à la partie de base (10) et à la partie fonctionnelle (20).

15. Dispositif de rinçage au gaz selon la revendication 1, dans lequel la partie fonctionnelle (20) peut tourner par rapport à la partie de base (10), dans lequel l'accouplement a la fonction d'une liaison articulée.
